# FASCICULE DE BREVET EUROPEEN

(11) **EP 0 001 827 B1**
(45) Date de publication et mention de la délivrance du brevet: **17.06.1981**
(21) Numéro de dépôt: 78101273.7
(22) Date de dépôt: 02.11.1978
(51) Int. Cl.: H01H 51/10, H01H 50/04

(54) **Relais multiple**
Mehrfachrelais
Multiple relay

(30) Priorité: 08.11.1977 FR 7733544
(43) Date de publication de la demande: 16.05.1979
(73) Titulaire: LA TELEPHONIE INDUSTRIELLE ET COMMERCIALE TELIC ALCATEL S.A. dite:, 67023 Strasbourg Cedex (FR)
(72) Inventeur: Kraess, Henri, F-67200 Strasbourg (FR); Bloch, Paul, F-67100 Strasbourg Meinau (FR)
(74) Mandataire: Weinmiller, Jürgen

## Description

L'invention concerne un ensemble de relais électromagnétiques et s'applique au raccordement d'un ou de plusieurs circuits électriques à un ou plusieurs circuits communs, qui peuvent être par exemple des barres d'alimentation.

L'invention s'applique également aux réseaux de connexion spatiaux tels qu'on les rencontre dans les télécommunications, où pour établir une communication deux barres dites verticales doivent être connectées à deux barres horizontales.

On connaît par le brevet US-A 2 932 705 un relais, dont les contacts électriques sont fermés par déplacement d'un contact mobile vers un contact fixe, à l'aide d'un dispositif d'entraînement solidaire de la palette d'un premier électroaimant, un second électroaimant assurant, par sa palette, le verrouillage du dispositif d'entraînement lorsque celui-ci est actionné par la palette du premier électroaimant quand celui-ci est alimenté. Le dispositif d'entraînement est une plaquette isolante comportant des fentes dans lesquelles l'extrémité supérieure de chaque contact mobile est engagée, une extrémité de la plaquette étant solidaire de la palette du premier électroaimant, une autre extrémité de la plaquette comportant un doigt permettant l'accrochage de la plaquette par la palette du second électroaimant lorsqu'il est alimenté après le premier électroaimant.

On connaît également par le brevet FR-A 716 020 un relais avec un mécanisme de verrouillage à commande électrique. Dans ce brevet, des contacts mobiles sont montés sur un arbre de commande mobile et coopèrent avec des contacts fixes ; une extrémité de l'arbre est solidaire d'une armature coopérant avec un électroaimant, et une autre extrémité de l'arbre comporte un levier qui coopère avec un loquet monté à pivot, ledit loquet maintenant l'arbre de commande et les contacts mobiles en position de fermeture. Un électroaimant de libération est relié par une bielle au loquet.

L'invention a pour but un relais multiple permettant la fermeture d'un seul contact électrique parmi plusieurs par déplacement d'un seul contact mobile, et interdisant la fermeture d'un autre contact électrique tant qu'un autre contact électrique est fermé.

Ce but est atteint par un relais multiple tel qu'il est caractérisé dans la revendication 1.

L'invention va être décrite à l'aide d'exemples non limitatifs de réalisation illustrés par les dessins annexés dans lesquels :
- la figure 1 est une vue générale d'un relais multiple,
- la figure 2 est une vue du relais multiple de la figure 1 selon la coupe II-II,
- la figure 3 est une vue du relais multiple de la figure 1 selon la coupe lll-lll,
- la figure 4 représente la connexion d'alimentation d'une barre conductrice du relais multiple,
- la figure 5 représente schématiquement en a, b, c, d, e, les étapes successives de l'établissement des contacts d'un relais électromagnétique, et en f la libération des contacts.

La figure 1 représente un relais multiple ; un support 1 en forme de U est constitué d'un socle 2 et de deux branches 3 et 3' ; sur le socle sont fixés un relais électromagnétique de commande 9, et des relais électromagnétiques 8 ; une barre commune 4, isolante, pivote autour d'un axe 5 fixé dans les branches 3 et 3' ; la barre commune 4 est située au-dessus du relais électromagnétique de commande 9 et des relais électromagnétiques 8, et comporte sur toute sa longueur deux barres conductrices 6 et 7 ayant respectivement une patte pliée, dite contact semi fixe, 10, 11, en regard de chaque relais électromagnétique. Un ressort de rappel, non représenté, permet de ramener la barre commune 4 en position de repos lorsqu'elle a pivoté. Chaque relais électromagnétique comporte un circuit magnétique 12, un élément mobile 13, une butée 14, des bornes 15 et 16 raccordées chacune respectivement à deux contacts portés par l'élément mobile ; un capot 17 protège l'ensemble des relais électromagnétiques.

La figure 2 est une vue selon la coupe II-II du relais multiple, coupe effectuée au niveau du relais électromagnétique de commande. Dans cette figure on trouve le socle 2, la barre commune 4 avec les barres conductrices 6 et 7.

Le relais électromagnétique de commande comprend une bobine 20 bobinée sur une carcasse 21, isolante, un circuit magnétique 22 ouvert en 23 et fixé sur le socle par une vis 24.

Au niveau du relais électromagnétique de commande, la barre commune 4 comporte un volet 25 muni d'une palette 26 en matériau magnétique, en regard de l'ouverture 23 du circuit magnétique. La barre commune 4 comporte à chaque extrémité une partie cylindrique 27 dans laquelle est engagé l'axe 5, permettant ainsi le pivotement de la barre commune ; lorsque le relais électromagnétique de commande est alimenté, la palette 26 est attirée et vient contre le circuit magnétique 22, ce qui entraîne le pivotement de la barre commune vers le haut. Une broche 28 est connectée à une extrémité de la bobine 20 ; le relais multiple est enfiché sur une carte de circuit imprimé 29.

La figure 3 est une vue selon la coupe III-III du relais multiple, coupe effectuée au niveau d'un relais électromagnétique. Dans cette figure on retrouve le socle 2, la barre commune 4 avec les barres conductrices 6 et 7, et au niveau du relais électromagnétique un contact fixe 10 de la barre conductrice 6 et un contact fixe 11 de la barre conductrice 7. Le relais électromagnétique comporte une bobine 31 bobinée sur une carcasse 32, isolante, un circuit magnétique 12 ouvert en 33 et fixé sur le socle par une vis 34. Un élément mobile 13, isolant, est muni d'une palette 35, en matériau magnétique, en regard de l'ouverture 33 du circuit magnétique. L'élément mobile 13 est traversé par deux contacts que l'on appellera contacts mobiles dans la suite de la description ; un seul contact mobile 36 est représenté sur la figure, l'autre contact mobile étant derrière, comme on peut le voir sur la figure 1, chaque contact mobile étant double et constitué par exemple par deux fils comme cela est classique dans les relais électromagnétiques ; le contact mobile est enfiché dans le socle 2 et son extrémité constitue une broche 37. La barre commune étant en position repos, le relais électromagnétique de commande n'étant pas alimenté, l'extrémité supérieure du contact mobile 36 vient en regard d'un contact semi fixe 10 par exemple, l'extrémité de l'autre contact mobile venant en regard du contact semi fixe 11, chaque contact semi fixe 10 et 11 étant constitué, comme il a été dit, par une patte pliée des barres conductrices 6 et 7, respectivement.

Au repos, relais électromagnétique non alimenté, l'élément mobile vient contre la butée 14 qui est par exemple une lame métallique enfichée dans le socle. Une broche 38 est connectée à une extrémité de la bobine 31. Le relais électromagnétique est enfiché sur la carte de circuit imprimé 29.

L'extrémité supérieure de chaque contact mobile 36 étant en regard d'un contact semi fixe, 10 ou 11, au repos, il est nécessaire de faire pivoter la barre commune 4 pour dégager l'extrémité supérieure des contacts mobiles avant d'alimenter le relais électromagnétique afin d'attirer la palette 35 et par là même l'élément mobile 13.

La figure 4 représente la connexion d'alimentation d'une barre conductrice, 6 par exemple, ayant une patte 40 sur laquelle est fixée une connexion 41, constituée par fil métallique, ou une lamelle métallique, enfichée dans le socle 8 et faisant office de ressort, l'extrémité de la connexion dépassant du socle constituant une broche 42. Lorsque le relais électromagnétique de commande est alimenté la barre commune 4 pivote vers le haut ; après suppression de l'alimentation du relais électromagnétique de commande la barre commune 4 reprend sa position de repos sous l'action de la connexion 41 qui joue le rôle d'un ressort de rappel ; bien entendu la barre conductrice 7 peut également avoir une connexion faisant office de ressort de rappel, cette connexion étant située par exemple à l'autre extrémité de la barre commune 4.

La figure 5 représente schématiquement les étapes successives de l'établissement en a, b, c, d, e, et de la libération en f, des contacts d'un relais électromagnétique 8 du relais multiple. Bien que l'on n'ait représenté qu'un contact semi fixe 10 de la barre commune et un contact mobile 36 du relais électromagnétique 8, il est bien entendu que le fonctionnement concerne les deux contacts semi fixes du relais électromagnétique qui sont solidaires de la barre commune, et les deux contacts mobiles qui sont solidaires de l'élément mobile du relais électromagnétique.

A la figure 5a le relais multiple est en position repos ; le contact semi fixe 10 est en position basse, la bobine du relais électromagnétique de commande n'étant pas alimentée ; de même la bobine du relais électromagnétique 8 n'étant pas alimentée, le contact mobile 36 est en position repos.

A la figure 5b la bobine du relais électromagnétique de commande étant alimentée la barre commune pivote autour de son axe et le contact semi fixe 10 vient en position haute, dégageant ainsi l'extrémité supérieure du contact mobile 36.

A la figure 5c, le contact semi fixe 10 étant en position haute la bobine du relais électromagnétique 8 est alimentée et le contact mobile 36 est attiré.

A la figure 5d, l'alimentation de la bobine du relais électromagnétique de commande est coupée et le contact semi fixe 10 reprend sa position de repos.

A la figure 5e, l'alimentation de la bobine du relais électromagnétique 8 est coupée ; le contact mobile 36 n'étant plus attiré se déplace pour reprendre sa position de repos, mais le contact semi fixe étant en position repos, l'extrémité supérieure du contact mobile vient buter contre le contact semi fixe 10 ce qui établit le contact électrique entre les contacts semi fixe et mobile et assure un verrouillage mécanique dudit contact électrique qui ne, nécessite plus aucune alimentation du relais électromagnétique de commande ni du relais électromagnétique 8 pour son maintien ; bien entendu le déplacement du contact mobile est faible, de l'ordre de quelques dixièmes de millimètres, ce qui correspond à l'écart entre le contact semi fixe et le contact mobile dans le cas de la figure 5d.

La figure 5f représente la libération du contact électrique entre le contact semi fixe 10 -et le contact mobile 36. Pour cela la bobine du relais électromagnétique de commande est alimentée ; la barre commune pivote et le contact semi fixe 10 prend la position haute, libérant ainsi le contact mobile 36 qui reprend sa position de repos. L'alimentation de la bobine du relais électromagnétique de commande est alors supprimée et le contact semi fixe reprend sa position de repos ; on retrouve alors la position de la figure 5a.

La libération du contact électrique peut également être obtenue de la manière suivante, à partir de la figure 5e : on alimente la bobine du relais électromagnétique 8 ce qui entraîne l'attraction du contact mobile 36, et l'on retrouve la position de la figure 5d ; on alimente alors la bobine du relais électromagnétique de commande et le contact semi fixe 10 prend la position haute, dégageant ainsi le contact mobile 36 comme représenté figure 5c ; on coupe l'alimentation de la bobine du relais électromagnétique 8 et le contact mobile 36 revient en position de repos, comme représenté figure 5b où l'on retrouve la position de la figure 5f ; on coupe alors l'alimentation de la bobine du relais électromagnétique de commande et le contact semi fixe 10 revient en position de repos, comme représenté figure 5a.

Tant à l'établissement qu'à la libération du contact électrique les bobines du relais électromagnétique 8 et du relais électromagnétique de commande sont alimentées pendant le temps strictement flaire par lâ fermeture ou l'ouverture du contact électrique, le maintien du contact électrique ne nécessitant aucun courant.

Dans l'application à un réseau de connexion spatial chacune des barres conductrices 6 et 7 représente une barre horizontale et chaque contact mobile d'un relais électromagnétique est relié à une barre verticale.

Pour établir une communication téléphonique, il faut établir deux points de connexion, c'est-à-dire un contact électrique entre un contact mobile d'un relais électromagnétique et un contact semi fixe d'une barre conductrice, et un autre contact électrique entre un autre contact mobile dudit relais électromagnétique et un contact semi fixe de l'autre barre conductrice.

## Revendications

1. Relais multiple, caractérisé par le fait qu'il comporte, sur un support (1), un relais électromagnétique de commande (9), des relais électromagnétiques (8) et une barre commune (4) en matériau isolant, ladite barre commune étant située au-dessus dudit relais électromagnétique de commande et desdits relais électromagnétiques et comportant une barre conductrice (6), lesdits relais électromagnétiques ayant chacun au moins un contact mobile (36) solidaire d'une palette (35) et un contact semi fixe (10) relié à ladite barre conductrice, ladite barre commune pivotant autour d'un axe (5) sous l'action du relais électromagnétique de commande, un contact électrique entre un contact mobile et un contact semi fixe d'un relais électromagnétique étant établi en alimentant d'abord ledit relais électromagnétique de commande puis ledit relais électromagnétique et en supprimant ensuite l'alimentation dudit relais électromagnétique de commande puis dudit relais électromagnétique, le contact électrique étant alors maintenu par un verrouillage mécanique, l'extrémité supérieure du contact mobile venant buter contre le contact semi fixe, le pivotement de la barre commune libérant le contact mobile afin de provoquer la rupture du contact électrique, ce pivotement étant obtenu par alimentation momentanée du relais électromagnétique de commande.

2. Relais multiple selon la revendication 1, caractérisé par le fait que chaque contact semi fixe (10) est constitué par une patte pliée de la barre conductrice.

3. Relais multiple selon l'une des revendications 1 et 2, caractérisé par le fait que la barre commune comporte deux barres conductrices (6, 7) isolées entre elles et que chaque relais électromagnétique comporte deux contacts mobiles (36) et deux contacts semi fixes (10, 11), un contact semi fixe étant en regard d'un contact mobile, l'un des contacts semi fixes étant relié à une des barres conductrices et l'autre contact semi fixe étant relié à l'autre barre conductrice.

4. Relais multiple selon l'une des revendications 1, 2 ou 3, caractérisé par le fait qu'il comporte un ressort de rappel pour ramener la barre commune en position d_{@} repo5 après suppression de l'alimentation du relais électromagnétique de commande.

5. Relais multiple selon l'une des revendications 1, 2, 3 ou 4, caractérisé par le fait que la barre commune comporte en regard du relais électromagnétique de commande un volet (25) muni d'une palette (26) en matériau magnétique.

6. Relais multiple selon la revendication 4, caractérisé par le fait qu'au moins une barre conductrice est reliée à une borne du support par une connexion (41) constituant le ressort de rappel.

7. Relais multiple selon la revendication 1, .caractérisé par le fait que le déverrouillage et la rupture d'un contact électrique sont obtenus en alimentant le relais électromagnétique avant l'alimentation momentanée du relais électromagnétique de commande, puis en supprimant l'alimentation dudit relais électromagnétique pendant l'alimentation momentanée du relais électromagnétique de commande.

## Claims

1. A multiple relay, characterized in that it comprises on a support (1) an electromagnetic control relay (9), a plurality of electromagnetic relays (7) and a common bar (4) made of insulative material, said common bar being situated above said electromagnetic control relay and above said electromagnetic relays and including a conductor bar (6), said electromagnetic relays each having at least one moving contact (36) integral with an armature (35) and one semi-fixed contact (10) connected to said conductor bar, said common bar pivoting about an axis (5) under the control of the electromagnetic control relay, an electrical connection between a moving contact and a semi-fixed contact of an electromagnetic relay being established by energizing firstly said electromagnetic control relay and then said electromagnetic relay, and then by suppressing the energizing of said electromagnetic control relay and then of said electromagnetic relay, the electrical connection then being held by mechanical locking of the upper end of the moving contact by the semi-fixed contact, the pivoting of the common bar setting free the moving contact in order to provoke the breaking of the electrical connection, said pivoting being obtained by momentarily energizing the electromagnetic control relay.

2. A multiple relay according to claim 1, characterized in that each semi-fixed contact (10) is constituted by a folded tab of the conductor bar.

3. A multiple relay according to one of the claims 1 and 2, characterized in that the common bar includes two conductor bars (6, 7) insulated from each other and that each electromagnetic relay includes two moving contacts (36) and two semi-fixes contacts (10, 11), one semi-fixed contact being in front of a moving contact, one of the semi-fixed contacts being connected to one conductor bar and the other semi-fixed contact being connected to the other conductor bar.

4. A multiple relay according to one of the claims 1, 2 or 3, characterized in that it includes a return spring to bring the common bar back to its release position after the electromagnetic control relay has been de-energized.

5. A multiple relay according to one of the claims 1, 2, 3 or 4, characterized in that the common bar includes in front of the electromagnetic control relay a flap (25) fitted with an armature made of magnetic material.

6. A multiple relay according to claim 4, characterized in that at least one conductor bar is connected to a terminal of the support by a connection (41) which constitutes the return spring.

7. A multiple relay according to claim 1, characterized in that unlocking of and interrupting the electrical connection is obtained by energizing the electromagnetic relay before the electromagnetic control relay is momentarily energized, then by de-energizing said electromagnetic relay while the electromagnetic control relay is momentarily energized.

## Patentansprüche

1. Vielfachrelais, dadurch gekennzeichnet, daß es auf einem Halter (1) ein elektromagnetisches Steuerrelais (9), elektromagnetische Relais (8) und eine gemeinsame Schiene (4) aus Isoliermaterial aufweist, wobei die gemeinsame Schiene oberhalb des elektromagnetischen Steuerrelais und der elektromagnetischen Relais angeordnet ist und eine elektrisch leitende Schiene (6) aufweist, wobei die elektromagnetischen Relais je mindestens einen beweglichen Kontakt (36), der mit einer Ankerplatte (35) fest verbunden ist, und einen halbfesten Kontakt (10) besitzen, der mit der elektrisch leitenden Schiene verbunden ist, wobei die gemeinsame Schiene unter Einwirkung des elektromagnetischen Steuerrelais um eine Achse (5) schwenkt und eine elektrische Verbindung zwischen einem beweglichen Kontakt und einem halbfesten Kontakt eines elektromagnetischen Relais dadurch hergestellt wird, daß zuerst das elektromagnetische Steuerrelais und dann das elektromagnetische Relais mit Strom versorgt und anschließend die Stromversorgung des elektromagnetischen Steuerrelais und dann des elektromagnetischen Relais wieder unterbrochen wird, worauf die elektrische Verbindung durch mechanische Verriegelung aufrechterhalten bleibt, indem das obere Ende des beweglichen Kontakts gegen den halbfesten Kontakt stößt, und daß die Drehung der gemeinsamen Schiene den beweglichen Kontakt freigibt, so daß die elektrische Verbindung unterbrochen wird, wobei diese Drehung durch kurzzeitige Stromversorgung des elektromagnetischen Steuerrelais erhalten wird.

2. Vielfachrelais nach Anspruch 1, dadurch gekennzeichnet, daß jeder halbfeste Kontakt (10) aus einer umgebogenen Lasche der elektrisch leitenden Schiene besteht.

3. Vielfachrelais nach einem der Ansprüche 1 und 2, dadurch gekennzeichnet, daß die gemeinsame Schiene zwei voneinander isolierte elektrisch leitende Schienen (6, 7) aufweist, und daß jedes elektromagnetische Relais zwei bewegliche Kontakte (36) und zwei halbfeste Kontakte (10, 11) aufweist, wobei ein halbfester Kontakt einem beweglichen Kontakt gegenüberliegt und wobei einer der halbfesten Kontakte mit einer der elektrisch leitenden Schienen und der andere halbfeste Kontakt mit der anderen elektrisch leitenden Schiene verbunden ist.

4. Vielfachrelais nach einem der Ansprüche 1, 2 oder 3, dadurch gekennzeichnet, daß es eine Rückholfeder aufweist, um die gemeinsame Schiene nach Unterbrechung der Stromversorgung des elektromagnetischen Steuerrelais in die Ruhestellung zurückzuholen.

5. Vielfachrelais nach einem der Ansprüche 1, 2, 3 oder 4, dadurch gekennzeichnet, daß die gemeinsame Schiene gegenüber dem elektromagnetischen Steuerrelais eine Klappe (25) mit einer Ankerplatte (26) aus magnetischem Material aufweist.

6. Vielfachrelais nach Anspruch 4, dadurch gekennzeichnet, daß mindestens eine elektrisch leitende Schiene mit einer Klemme des Halters durch eine die Rückholfeder bildende- Leitung (41) verbunden ist.

7. Vielfachrelais nach Anspruch 1, dadurch gekennzeichnet, daß die Entsperrung und die Unterbrechung einer elektrischen Verbindung dadurch erhalten werden, daß das elektromagnetische Relais vor der kurzzeitigen Stromversorgung des Steuerrelais mit Strom versorgt wird und dann die Stromversorgung dieses elektromagnetischen Relais während der kurzzeitigen Stromversorgung des elektromagnetischen Steuerrelais unterbrochen wird.
